# EUROPÄISCHE PATENTSCHRIFT

(11) **EP 2 213 419 B1**
(45) Veröffentlichungstag und Bekanntmachung des Hinweises auf die Patenterteilung: **16.10.2013**
(21) Anmeldenummer: 10152058.3
(22) Anmeldetag: 29.01.2010
(51) Int. Cl.: B24B 45/00, B27B 5/32

(54) **Kraftgetriebenes Handwerkzeug mit Spanneinrichtung für ein Werkzeug**
Hand-held power tool with tensioning device for a tool
Outil manuel à moteur doté d'un dispositif de serrage pour un outil

(30) Priorität: 30.01.2009 DE 202009001440 U
(43) Veröffentlichungstag der Anmeldung: 04.08.2010
(73) Patentinhaber: C. & E. Fein GmbH, 73529 Schwäbisch Gmünd-Bargau (DE)
(72) Erfinder: Blickle, Jürgen, 73035 Göppingen (DE); Früh, Uwe, 72820 Sonnenbühl (DE)
(74) Vertreter: Witte, Weller & Partner

(56) Entgegenhaltungen:
- EP-A1- 0 650 805
- EP-A1- 1 517 050
- EP-A2- 1 180 416
- US-A- 5 158 331

## Beschreibung

Die Erfindung betrifft ein kraftgetriebenes Handwerkzeug mit einem Gehäuse, mit einer Arbeitsspindel zum Antrieb eines Werkzeuges, wobei das Werkzeug zwischen einem werkzeugseitigen Ende der Arbeitsspindel und einem Befestigungselement fixierbar ist, mit einer Verschiebeeinrichtung mit einem um eine Schwenkachse verschwenkbaren Spannhebel zur Verschiebung des Befestigungselements einer Lösestellung, in der das Befestigungselement von der Arbeitsspindel lösbar ist, und einer Spannstellung, in der das Befestigungselement gegen die Arbeitsspindel durch eine Feder gespannt ist, wobei die Arbeitsspindel ein Spindelrohr aufweist, welches in seinem oberen Bereich mittels eines Lagers und in seinem unteren Bereich mittels eines Lagers im Gehäuse gelagert ist, und wobei am äußeren Ende des Spindelrohrs die Befestigungseinrichtung angeordnet ist, die in eine Öffnung am Werkzeug eingreift.

Ein derartiges kraftgetriebenes Handwerkzeug mit einer Spanneinrichtung zum manuellen Spannen eines Werkzeuges ist aus der WO 00 2005 102 605 A1 bekannt.

Gemäß der EP 1 517 050 A1 ist ein selbstsicherndes Schraubelement zum Spannen eines Werkzeugs an einem kraftgetriebenen Werkzeug bekannt.

Bei dem bekannten kraftgetriebenen Werkzeug ist der Spannhebel mit einem Exzenter versehen, der mit einem Druckkörper zusammenwirkt, so dass der Spannhebel nicht abrupt von seiner Lösestellung in die Spannstellung übergehen kann.

Durch das Zusammenwirken zwischen einem Exzenter und einem Druckkörper lässt sich allerdings nur eine ungenügende Anpassung der Schwenkbewegung bei einem Übergang von der Lösestellung in die Spannstellung gewährleisten. Mit anderen Worten ist auch bei dieser Lösung ein abruptes Umschlagen des Spannhebels aus der Lösestellung in Richtung auf die Spannstellung nicht ausgeschlossen, sobald der Spannhebel um einem gewissen Betrag verschwenkt ist und sich die Exzenterfläche entlang des Druckkörpers bewegt.

Eine ähnliche Ausführung eines kraftgetriebenen Handwerkzeugs mit einer verschiebbaren Arbeitsspindel ist aus der EP 1 180 416 A2 bekannt. Hierbei wirkt der Spannhebel in seiner Lösestellung mit einem Druckstück zusammen, das an der Arbeitsspindel ausgebildet ist. Wird der Motor eingeschaltet, während sich der Spannhebel in seiner Lösestellung befindet, so geht infolge des Übergangs von der Haftreibung zur Gleitreibung der Spannhebel allmählich aus seiner Lösestellung in die Spannstellung über.

Nachteilig bei dieser Anordnung ist die Reibung zwischen Druckstück und Spannhebel, die sich bei Einschalten des Motors einstellt und die zu Verschleißerscheinungen führen kann.

Aus der EP 0 650 805 A1 ist ein weiteres kraftgetriebenes Handwerkzeug bekannt, bei welchem der Spannhebel mittels einer Schaltstange mechanisch derart gekoppelt ist, so dass der Spannhebel nur bei ausgeschaltetem Motor in die Lösestellung bewegbar ist.

Hierbei ist die mechanische Kopplung mittels der Schaltstange relativ aufwändig. Außerdem ist es selbst bei dieser Ausführung nicht ausgeschlossen, dass sich der Spannhebel abrupt aus seiner Lösestellung in die Spannstellung bewegen kann, was zu einer Verletzungsgefahr für den Benutzer führen kann.

Schließlich ist aus der US 5 158 331 ein vorgespanntes Rastelement für einen verschwenkbaren Hebel bekannt.

Vor diesem Hintergrund liegt der Erfindung die Aufgabe zugrunde, ein kraftgetriebenes Handwerkzeug der eingangs genannten Art anzugeben, mit einfacher Handhabung, zuverlässiger Befestigung des Werkzeuges, das weiterhin ein einfaches Wechseln des Werkzeuges ermöglicht.

Diese Aufgabe wird durch ein kraftgetriebenes Handwerkzeug gemäß Anspruch 1 gelöst.

Die Aufgabe der Erfindung wird auf diese Weise vollkommen gelöst.

Erfindungsgemäß kann nämlich der Übergang des Spannhebels von der Löse- in die Spannstellung beeinflusst werden, um ein schnelles Umschlagen des Spannhebels zu vermeiden. Auf diese Weise vereinfacht sich die Handhabung, während die Zuverlässigkeit der Befestigung des Werkzeuges beibehalten wird. Ein einfaches Wechseln des Werkzeuges ist weiterhin ermöglicht.

Im Sinne dieser Anmeldung ist unter Lösestellung diejenige Stellung der Verschiebeeinrichtung zu verstehen, bei der das Befestigungselement derart verschoben ist, dass das Werkzeug lösbar ist. Dementsprechend ist die Spannstellung diejenige Stellung, bei der die Verschiebeeinrichtung und das Befestigungselement derart angeordnet sind, dass das Werkzeug sicher gegen die Arbeitsspindel gespannt ist.

Da die Hemmeinrichtung mindestens ein elastisches Hemmelement in Form einer Metallfeder und eine relativ dazu bewegliche Gegenkontur aufweist, kann die zur Hemmung der Schwenkbewegung des Spannhebels erforderliche Kraft durch einfache geometrische Ausgestaltung der Gegenkontur abhängig von der jeweiligen Relativlage zum Hemmelement kontrolliert aufgebracht werden. Der abrupte Übergang des Spannhebels zwischen Löse- und Spannstellung wird unterbunden. Der Wechsel des Werkzeuges vereinfacht sich.

In vorteilhafter Weiterbildung der Erfindung ist die Gegenkontur in einem Schwenkbereich des Spannhebels zwischen Lösestellung und Spannstellung zum kraftschlüssigen Zusammenwirken mit dem Hemmelement ausgebildet.

Auf diese Weise kann das schnelle Umschlagen des Spannhebels zwischen Lösestellung und Spannstellung unterbunden werden, indem über kraftschlüssigen Kontakt zwischen Gegenkontur und Hemmelement eine Kraft aufgebracht wird, welche die Bewegung des Spannhebels zwischen Lösestellung und Spannstellung hemmt. Hierdurch vereinfacht sich die Handhabung des Handwerkzeuges.

In vorteilhafter Weiterbildung der Erfindung weist die Gegenkontur in der Spannstellung des Spannhebels eine Rastposition für das Hemmelement auf.

Auf diese Weise wird die Spannstellung durch das Hemmelement zusätzlich gesichert. Auf weitere Elemente zur Sicherung der Spannstellung des Spannhebels kann verzichtet werden, es ergibt sich ein noch kostengünstigerer Aufbau des Handwerkzeuges.

Des Weiteren kann durch das Zusammenwirken der Gegenkontur mit der Rastposition mit dem Hemmelement in der Spannstellung des Spannhebels eine Sicherung der Spannstellung ohne zusätzlichen Krafteintrag durch das Hemmelement bewirkt werden. Dies kann ermöglicht werden, indem das Hemmelement einen Totpunkt auf der Gegenkontur, bei dem das Hemmelement eine maximale elastische Verformung erfährt, überwindet und anschließend in einer Rastposition weitgehend entspannbar ist. Diese Rastposition kann nur durch erneutes Überwinden des Totpunktes verlassen werden.

Auf diese Weise lassen sich Einflüsse durch das Hemmelement auf die Spannstellung, in der das Werkzeug mittels der Feder zwischen dem werkzeugseitigen Ende der Arbeitsspindel und dem Befestigungselement verspannt ist, vermeiden. Die zuverlässige Befestigung des Werkzeuges wird weiterhin sichergestellt.

Gemäß einer weiteren Ausgestaltung der Erfindung ist die Gegenkontur am Spannhebel und das Hemmelement am Gehäuse angeordnet.

Auf diese Weise vereinfacht sich der Aufbau des Handwerkzeuges, da es ermöglicht ist, direkt bei der Herstellung des Spannhebels die Gegenkontur zu berücksichtigen. Dies ergibt einen kostengünstigen Aufbau des Handwerkzeuges.

In zweckmäßiger Weiterbildung der Erfindung ist die Gegenkontur auf einem von der Schwenkachse aus radial versetzten Umfangsbereich des Spannhebels angeordnet.

Auf diese Weise ergibt sich ein geringer Platzbedarf der Hemmeinrichtung seitlich des Spannhebels. Die Elemente der Hemmeinrichtung können in der Lösestellung oder der Spannstellung vom Spannhebel abgedeckt und geschützt werden.

Gemäß einer weiteren Ausgestaltung der Erfindung ist die Gegenkontur auf einer Seitenfläche des Spannhebels angeordnet.

Dies kann fertigungstechnisch vorteilhaft sein, z.B. können bei formgebundener Fertigung des Spannhebels die Gegenkontur und die Kontur für die Schwenkachse in eine Werkzeugrichtung entformt werden. Weiterhin ergibt sich ein geringer Platzbedarf der Hemmeinrichtung im radialen Umfangsbereich des Spannhebels.

Gemäß einer alternativen Ausgestaltung der Erfindung ist das Hemmelement am Spannhebel und die Gegenkontur am Gehäuse angeordnet.

Durch diese Maßnahme kann es bewirkt werden, dass die Gegenkontur bei der Fertigung des Gehäuses unmittelbar am Gehäuse angebracht wird. Der Aufbau des Handwerkzeuges kann sich vereinfachen.

Gemäß einer weiteren Ausgestaltung der Erfindung ist das Hemmelement auf der Schwenkachse angeordnet.

Auf diese Weise kann das Hemmelement auf der Schwenkachse gelagert und axial gesichert sein. Es kann auf zusätzliche Elemente zur Befestigung des Hemmelements verzichtet werden. Dadurch kann ist ein kostengünstiger, weiter vereinfachter Aufbau des Handwerkzeuges ermöglicht werden.

Es versteht sich, dass die vorstehend genannten und die nachstehend noch zu erläuternden Merkmale der Erfindung nicht nur in der jeweils angegebenen Kombination, sondern auch in anderen Kombinationen oder in Alleinstellung verwendbar sind, ohne den Rahmen der vorliegenden Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnungen. Es zeigen:
- Fig. 1: eine erste Ausführung eines erfindungsgemäßen Handwerkzeuges mit einem Oszillationsantrieb im Bereich des Getriebekopfes in geschnittener Darstellung mit einer Position des Spannhebels zwischen Lösestellung und Spannstellung;
- Fig. 2: das Handwerkzeug gemäß Fig. 1 in der Spannstellung;
- Fig. 3: das Handwerkzeug gemäß Fig. 1 in der Lösestellung;
- Fig. 4: einen Teilschnitt einer zweiten Ausführung eines erfindungsgemäßen Handwerkzeuges;
- Fig. 5: einen Teilschnitt einer dritten Ausführung eines erfindungsgemäßen Handwerkzeuges;
- Fig. 6: einen Teilschnitt durch das Handwerkzeug gemäß Fig. 5 längs der Linie VI-VI;
- Fig. 7: eine vergrößerte Darstellung eines erfindungsgemäßen Hemmelements;
- Fig. 8: einen Teilschnitt einer vierten Ausführung eines erfindungsgemäßen Handwerkzeuges;
- Fig. 9: einen Teilschnitt durch das Handwerkzeug gemäß Fig. 8 längs der Linie IX-IX.

In Fig. 1 ist ein erfindungsgemäßes kraftgetriebenes Handwerkzeug im Bereich seines Getriebekopfes geschnitten dargestellt und insgesamt mit der Ziffer 10 bezeichnet. Bei dem Handwerkzeug 10 handelt es sich um einen Oszillationsantrieb zum oszillierenden Antrieb eines Werkzeuges mit kleinem Verschwenkwinkel und hoher Frequenz um die Längsachse 35 einer Arbeitsspindel 12. Derartige Oszillationsantriebe werden verwendet, um zahlreiche Spezialarbeiten auszuführen, wozu u.a. das Austrennen von Kraftfahrzeugscheiben mittels eines oszillierend angetriebenen Messers, das Sägen mit oszillierend angetriebenen Sägemessern, das Schleifen und vieles mehr gehören. Alternativ könnte es sich um einen Winkelschleifer handeln mit rotatorisch angetriebener Arbeitsspindel.

Die Arbeitsspindel 12 weist ein Spindelrohr 14 auf, welches in seinem oberen Bereich mittels eines Lagers 20 und in seinem unteren Bereich mittels eines Lagers 22 im Gehäuse 16 gelagert ist.

Zur Befestigung des Werkzeuges 18 am äußeren Ende des Spindelrohres 14 ist eine insgesamt mit 38 bezeichnete Befestigungseinrichtung vorgesehen, die in eine Öffnung im Werkzeug 18 eingreift. Die Befestigungseinrichtung 38 ist ferner mit dem Spindelrohr 14 verbunden und in der Spannstellung durch einen Spannschaft 44 gegen die Arbeitsspindel 12 derart verspannt, dass das Werkzeug 18 durch eine Klemmhülse 58 gegen das äußere Ende des Spindelrohres 14 verspannt ist. Zur Übertragung der Spannkräfte sind an der Klemmhülse 58 und am Spannschaft 44 der Innenflansch 42 und der Außenflansch 40 vorgesehen. Die Klemmhülse 58 ist auf dem Spannschaft 44 angeordnet und mittels eines Sicherungsringes 45 gesichert.

Die zum Verspannen des Werkzeuges 18 notwendige Spannkraft wird über eine Feder 48, die als Tellerfederpaket ausgebildet ist, aufgebracht. Die Feder 48 ist im Spindelrohr 14 angeordnet, auf einer Federhülse 49 geführt, die mittels eines Sicherungselementes 52 axial im Spindelrohr 14 gesichert ist. Die Feder 48 erzeugt eine Kraft längs der Ausdehnung des Spannschafts 44, die gegen eine Spannhülse 50 gerichtet ist. Die Spannhülse 50 weist an ihrem Umfang Ausschnitte auf, in denen Klemmstücke 54 entlang einer Schrägfläche 51 geführt werden. Vorteilhaft sind über den Umfang der Spannhülse 50 drei oder vier Ausschnitte mit Schrägflächen 51 und Klemmstücke 54 in gleichmäßigen Winkelabständen zueinander vorgesehen. Im Bereich der Spannhülse 50 weist der Spannschaft 44 eine Verzahnung 46 auf. Die Klemmstücke 54 weisen eine damit korrespondierende Gegenverzahnung 60 auf. Aufgrund der Krafteinwirkung durch die Feder 48 erfährt die Spannhülse 50 eine Verlagerung in Längsrichtung des Spannschaftes 44. An der Schrägfläche 51 ergeben sich Kraftkomponenten, die zum einen axial zur Längsachse 35 gerichtet sind, zum anderen radial zur Längsachse 35 gerichtet sind. Die Radialkomponenten bewirken einen Kraftschluss zusätzlich zum Formschluss der korrespondierenden Verzahnung 46 und der Gegenverzahnung 60. Die Axialkomponente bewirkt eine axiale Verlagerung der Klemmstücke 54 und dadurch ebenso eine Verlagerung der Befestigungseinrichtung 38 in Richtung des unteren Endes des Spindelrohres 14. Hierdurch wird die Spannkraft auf die Klemmhülse 58 und das Werkzeug 18 übertragen und die Befestigung kraftschlüssig gesichert.

Die Klemmstücke 54 weisen an ihrem oberen Ende Bohrungen 64 auf, in denen Federn 62 angeordnet sind. Die Federn 62 wirken zusammen mit einem Druckstück 31, welches im oberen Abschnitt des Spindelrohres 14 längsverschiebbar angeordnet ist.

Das Druckstück 31 weist an seinem oberen Ende eine Kontaktfläche 30 auf. Die Kontaktfläche 30 wirkt zusammen mit einem Exzenter 28, der Bestandteil einer insgesamt mit 24 bezeichneten Verschiebeeinrichtung ist. Die Verschiebeeinrichtung 24 ist schwenkbar gelagert auf einer Schwenkachse 32. Die Verschiebeeinrichtung 24 weist einen Spannhebel 26 auf, über den die Schwenkbewegung des Exzenters 28 um die Schwenkachse 32 aufgebracht wird.

Neben der Verschiebeeinrichtung 24 ist eine Hemmeinrichtung, insgesamt mit 66 bezeichnet, angeordnet. Die Hemmeinrichtung 66 weist ein Hemmelement 68, das mit einer Gegenkontur 70, die dem Spannhebel 26 zugeordnet ist, zusammenwirkt, auf. Das Hemmelement 68, in Form einer gebogenen Blattfeder, ist mittels eines Befestigungselementes 72, in Form einer Schraube, die in ein Gewinde 74 eingedreht ist, am Gehäuse 16 befestigt.

In der Fig. 1 ist ein Versatz zwischen der Längsachse 35 und der senkrecht dazu angeordneten Schwenkachse 32 erkennbar. Dieser Versatz und die Ausgestaltung des Exzenters 28 in der gezeigten Position des Spannhebels 26 bewirken zusammen mit der Kraft der Feder 48, die mittels der Spannhülse 50 auf das Druckstück 31 übertragen wird, ein Schwenkmoment im Uhrzeigersinn um die Schwenkachse 32. Dieses Schwenkmoment unterstützt das Schwenken des Spannhebels 26 aus einer Lösestellung in eine Spannstellung. Hierdurch wird ein sicheres verlässliches Spannen des Werkzeuges 18 gewährleistet. Das Verschwenken geschieht sehr abrupt. In der in Fig. 1 gezeigten Position des Spannhebels 26 tritt das Hemmelement 68 in Kontakt mit einer Gegenkontur 70 auf dem Spannhebel 26. Hierdurch wird eine Hemmkraft bewirkt, welche die abrupte Schwenkbewegung hemmt.

Es versteht sich, dass das schnelle Umschlagen des Spannhebels 26 auch durch andere Umstände bewirkt werden kann, welche nicht den hier beispielhaft dargestellten entsprechen.

In Fig. 2 ist das erfindungsgemäße Handwerkzeug aus Fig. 1 in einer Spannstellung, gekennzeichnet durch die neue Lage des Spannhebels 26', dargestellt und insgesamt mit 10' bezeichnet. In der dargestellten Spannstellung besteht kein Kontakt zwischen dem Exzenter 28 und der Kontaktfläche 30 des Druckstückes 31. Folglich muss der Spannhebel 26' auf seiner Schwenkbahn geführt werden, um nicht selbsttätig eine Schwenkbewegung ausführen zu können. Die Gegenkontur 70 weist einen Totpunkt, einen Punkt mit einem maximalen Abstand von der Schwenkachse 32 auf, den das Hemmelement 68 überwinden muss, wenn der Spannhebel 26 in die Spannstellung geschwenkt wird. Es liegt nun, wie in Fig. 2 dargestellt, eine Rastposition vor, in der das Hemmelement 68 weitgehend entspannt ist. Beim Verschwenken aus dieser Rastposition muss das Hemmelement 68 wiederum den Totpunkt auf der Gegenkontur 70 überwinden. Folglich ist der Spannhebel 26' gesichert. In der Spannstellung des Spannhebels 26' ist die Hemmeinrichtung 66 vom Spannhebel 26' überdeckt und somit von außen nicht sichtbar.

Das Handwerkzeug aus Fig. 1 ist in Fig. 3 in einer Lösestellung zum Lösen des Werkzeuges, gekennzeichnet durch die Lage des Spannhebels 26", dargestellt und insgesamt mit 10" bezeichnet. Die zum Lösen des Werkzeuges erforderliche Verschiebung des Druckstückes 31 wird durch Kontakt der Kontaktfläche 30 des Druckstückes 31 mit dem Exzenter 28 im Bereich seiner größten radialen Ausdehnung bewirkt. Das Drückstück 31 verschiebt die Spannhülse 50 gegen die Feder 48 derart, dass entlang der Schrägfläche 51 kein Kontakt mehr zwischen der Spannhülse 50 und dem Klemmstück 54 besteht (hier nicht dargestellt). Demzufolge kann durch Zug an der Befestigungseinrichtung 38 die Verzahnung 46 des Spannschaftes 44 axial aus dem Formschluss mit der Gegenverzahnung ausrücken, die Klemmstücke 54 werden dabei radial nach außen verlagert. Die Befestigungseinrichtung 38 kann aus der Öffnung des Spindelrohres 14 entnommen und das Werkzeug 18 kann gewechselt werden.

In Fig. 4 ist eine zweite Ausführung eines erfindungsgemäßen Handwerkzeuges dargestellt. Der Spannhebel 26 befindet sich wiederum in einer Schwenkposition zwischen der Lösestellung und der Spannstellung. Die Hemmeinrichtung 66, versehen mit einem als gebogene Blattfeder ausgebildeten Hemmelement 68 und einem Befestigungselement 72, ist nahe der Stirnseite des Gehäuses 16 des Handwerkzeuges mit einem radialen Abstand von der Schwenkachse 32 angeordnet. In der Lösestellung des Spannhebels 26 wird die Hemmeinrichtung 66 von dem Spannhebel 26 verdeckt. Die Gegenkontur 70 ist wiederum auf einem radial zur Schwenkachse 32 versetzten Umfangsbereich des Spannhebels 26 ausgebildet, beispielhaft versehen mit einer Geometrie zum Zusammenwirken mit dem Hemmelement 68. In der gezeigten Position des Spannhebels 26 erfolgt ein kraftschlüssiges Zusammenwirken zwischen dem Hemmelement 68 und der Gegenkontur 70, derart, dass ein schnelles Umschlagen des Spannhebels 26 von der Lösestellung in die Spannstellung gehemmt wird.

Eine dritte Ausgestaltung eines erfindungsgemäßen Handwerkzeuges ist in Fig. 5 und, als Schnitt entsprechend der Linie VI-VI in Fig. 5, in Fig. 6 dargestellt. Auch hier befindet sich der Spannhebel 26 in einer Schwenkposition zwischen Lösestellung und Spannstellung. Die Hemmeinrichtung 66 weist erneut ein als gebogene Blattfeder ausgeführtes Hemmelement 68 auf. Die Gegenkontur 70 ist entlang zweier Seitenflächen 33 und 34 des Spannhebels 26 angeordnet, während der Exzenter 28 weiterhin in einem von der Schwenkachse 32 aus radial versetzten Umfangsbereich des Spannhebels 26 ausgebildet ist. Die Gegenkontur 70 ist auch hier zum stellungsabhängigen Zusammenwirken mit dem Hemmelement ausgelegt. Rastpositionen zur Lagesicherung des Spannhebels 26 in verschiedenen Stellungen sind in Fig. 5 und Fig. 6 durch Vertiefungen 71 an den Seitenflächen 33 und 34 gekennzeichnet.

Fig. 7 zeigt eine vergrößerte Darstellung eines erfindungsgemäßen Hemmelements 68. Es handelt sich um eine gebogene Blattfeder. Das Hemmelement 68 weist eine Bohrung 76 zum Durchführen eines Befestigungselements 72 auf. Es sind weiterhin ein stirnseitiger Federabschnitt 78 und zwei seitliche Federabschnitte 80 und 82 vorgesehen. Der stirnseitige Federabschnitt 78 wirkt mit einer Gegenkontur 70 zusammen, die an einem radial zur Schwenkachse 32 versetzten Umfangsbereich des Spannhebels 26 ausgebildet ist. Die seitlichen Federabschnitte 80 und 82 greifen ein in eine Gegenkontur 70, die auf den Seitenflächen 33, 34 des Spannhebels 26 angeordnet ist. Mittels der beiden seitlichen Federabschnitte 80 und 82 und dem stirnseitigen Federabschnitt 78 lassen sich viele Wirkflächenpaarungen realisieren, wodurch die Hemmung der Schwenkbewegung ausgeprägter erfolgen kann und gezielter steuerbar ist. Alternativ ist vorstellbar, dass z.B. der stirnseitige Federabschnitt 78 nur dem kraftschlüssigen Zusammenwirken mit dem Spannhebel 26 in einem Schwenkbereich zwischen der Lösestellung und der Spannstellung dient, und die seitlichen Federabschnitte 80 und 82 nur dem Zusammenwirken mit Rastpositionen auf der Gegenkontur 70 zur Lagesicherung der Spannstellung des Spannhebels 26 dienen. Zusätzlich weist das dargestellte Hemmelement 68 ein Formschlusselement 84 für die Lageorientierung und die Lage- und Verdrehsicherung am Gehäuse 16 auf.

Eine vierte Ausgestaltung eines erfindungsgemäßen Handwerkzeuges ist in Fig. 8 und, als Schnitt entlang der Linie IX-IX in Fig. 8, in Fig. 9 dargestellt. Der Spannhebel 26 ist ebenso in einer Schwenkposition zwischen Lösestellung und Spannstellung gezeigt. Das Hemmelement 68, ausgeführt als gebogene Drahtfeder, ist auf der Schwenkachse 32 angeordnet. Das Hemmelement 68 weist einen Endbereich 86 zur Abstützung am Gehäuse 16 auf. Das Hemmelement 68 kommt wiederum in Kontakt mit einer Gegenkontur 70, die an einem radial zur Schwenkachse 32 versetzten Umfangsbereich des Spannhebels 26 ausgebildet ist. Auch hier ist ein stellungsabhängiges Zusammenwirken des Hemmelementes 68 und der Gegenkontur 70 ermöglicht.

## Patentansprüche

1. Kraftgetriebenes Handwerkzeug (10) mit einem Gehäuse (16), mit einer Arbeitsspindel (12) zum Antrieb eines Werkzeuges (18), wobei das Werkzeug (18) zwischen einem werkzeugseitigen Ende der Arbeitsspindel (12) und einer Befestigungseinrichtung (38) fixierbar ist, mit einer Verschiebeeinrichtung (24) mit einem um eine Schwenkachse (32) verschwenkbaren Spannhebel (26) zur Verschiebung der Befestigungseinrichtung (38) zwischen einer Lösestellung, in der die Befestigungseinrichtung (38) von der Arbeitsspindel (12) lösbar ist, und einer Spannstellung, in der die Befestigungseinrichtung (38) gegen die Arbeitsspindel (12) durch eine Feder (48) gespannt ist, wobei die Arbeitsspindel (12) ein Spindelrohr (14) aufweist, welches in seinem oberen Bereich mittels eines Lagers (20) und in seinem unteren Bereich mittels eines Lagers (22) im Gehäuse (16) gelagert ist, und wobei am äußeren Ende des Spindelrohrs (14) die Befestigungseinrichtung (38) angeordnet ist, die in eine Öffnung am Werkzeug (18) eingreift, **dadurch gekennzeichnet, dass** eine mit dem Spannhebel (26) zusammenwirkende Hemmeinrichtung (66) zur Hemmung der Schwenkbewegung des Spannhebels (26) zwischen der Löse- und der Spannstellung vorgesehen ist, und dass die Hemmeinrichtung (66) mindestens ein elastisches Hemmelement (68) in Form einer Metallfeder und eine damit Kraftschlüssig zusammenwirkende, relativ dazu bewegliche Gegenkontur (70) aufweist.

2. Handwerkzeug (10) nach Anspruch 1, **dadurch gekennzeichnet, dass** die Gegenkontur (70) in einem Schwenkbereich des Spannhebels (26) zwischen Lösestellung und Spannstellung zum kraftschlüssigen Zusammenwirken mit dem Hemmelement (68) ausgebildet ist.

3. Handwerkzeug (10) nach einem der vorhergehenden Ansprüche, **dadurch gekennzeichnet, dass** die Gegenkontur (70) in der Spannstellung des Spannhebels (26) eine Rastposition für das Hemmelement (68) aufweist.

4. Handwerkzeug (10) nach einem der vorhergehenden Ansprüche, **dadurch gekennzeichnet, dass** die Gegenkontur (70) am Spannhebel (26) und das Hemmelement (68) am Gehäuse (16) angeordnet ist

5. Handwerkzeug (10) nach einem der vorhergehenden Ansprüche, **dadurch gekennzeichnet, dass** die Gegenkontur (70) auf einem von der Schwenkachse (32) aus radial versetzten Umfangsbereich des Spannhebels (26) angeordnet ist.

6. Handwerkzeug (10) nach einem der vorhergehenden Ansprüche, **dadurch gekennzeichnet, dass** die Gegenkontur (70) auf einer Seitenfläche (33, 34) des Spannhebels (26) angeordnet ist.

7. Handwerkzeug (10) nach einem der Ansprüche 2 bis 3, **dadurch gekennzeichnet, dass** das Hemmelement (68) am Spannhebel (26) und die Gegenkontur (70) am Gehäuse (16) angeordnet ist.

8. Handwerkzeug (10) nach einem der Ansprüche 2 bis 3, **dadurch gekennzeichnet, dass** das Hemmelement (68) auf der Schwenkachse (32) angeordnet ist.

## Claims

1. A power-driven hand tool (10) comprising a housing (16), a work spindle (12) for driving a tool (18), which tool (18) can be located between a tool end of the work spindle (12) and a fixing mechanism (38), further comprising a displacing mechanism (24) with a clamping lever (26), adapted to pivot about a pivot axis (32) for displacing the fixing mechanism (38) between a releasing position, in which the fixing mechanism (38) can be released from the work spindle (12), and a clamping position in which the fixing mechanism (38) is clamped on the work spindle (12) by a spring (48), wherein the work spindle (12) comprises a spindle tube (14) which in its upper part is received by means of a bearing (20) and in its lower part by means of a bearing (22) within the housing (16) and wherein the fixing mechanism (38) is provided at the outer end of the spindle tube (14) and protrudes into an opening of the tool (18), **characterized in that** an impeding mechanism (66), interacting with the clamping lever (26), is provided for impeding the pivoting movement of the clamping lever (26) between the releasing position and the clamping position, and **in that** the impeding mechanism (66) comprises at least one elastic impeding element (68) configured as a metal spring and a counter-contour (70) cooperating therewith frictionally that can be moved relative to that element.

2. The hand tool (10) of claim 1, **characterized in that** the configuration of the counter-contour (70) in a pivoting zone of the clamping lever (26) between the releasing position and the clamping position is configured to ensure frictional engagement with the impeding element (68).

3. The hand tool (10) of any of the preceding claims, **characterized in that** the counter-contour (70) has a position of rest for the impeding element (68) in the clamping position of the clamping lever (26).

4. The hand tool (10) of any of the preceding claims, **characterized in that** the counter-contour (70) is provided on the clamping lever (26), the impeding element (68) on the housing (16).

5. The hand tool (10) of any of the preceding claims, **characterized in that** the counter-contour (70) is disposed on a circumferential area of the clamping lever (26) radially offset from the pivoting axis (32).

6. The hand tool (10) of any of the preceding claims, **characterized in that** the counter-contour (70) is provided on a lateral surface (33, 34) of the clamping lever (26).

7. The hand tool (10) of any of claims 2 to 5, **characterized in that** the impeding element (68) is disposed on the clamping lever (26), the counter-contour (70) on the housing (16).

8. The hand tool (10) of any of claims 2 to 5, **characterized in that** the impeding element (68) is disposed on the pivot axis (62).

## Revendications

1. Outil manuel (10) à moteur comprenant un boîtier (16), une broche de travail (12) pour l'entraînement d'un outil (18), l'outil (18) pouvant être fixé entre une extrémité de la broche de travail (12) du côté de l'outil et un dispositif de fixation (38), un dispositif de déplacement (24) avec un levier de serrage (26) pouvant pivoter autour d'un axe de pivotement (32) pour le déplacement du dispositif de fixation (38) entre une position de libération dans laquelle le dispositif de fixation (38) peut être libéré de la broche de travail (12) et une position de serrage dans laquelle le dispositif de fixation (38) est serré contre la broche de travail (12) par un ressort (48), la broche de travail (12) présentant un tube de broche (14) qui, dans sa région supérieure, est supporté au moyen d'un palier (20) et qui, dans sa région inférieure, est supporté au moyen d'un palier (22) dans le boîtier (16), et le dispositif de fixation (38) étant disposé à l'extrémité extérieure du tube de broche (14) et venant en prise dans une ouverture sur l'outil (18), **caractérisé en ce qu'**un dispositif de blocage (66) coopérant avec le levier de serrage (26) est prévu pour bloquer le mouvement de pivotement du levier de serrage (26) entre la position de libération et la position de serrage, et **en ce que** le dispositif de blocage (66) présente au moins un élément de blocage élastique (68) en forme de ressort métallique et un contour conjugué (70) coopérant par engagement par force avec celui-ci et déplaçable par rapport à celui-ci.

2. Outil manuel (10) selon la revendication 1, **caractérisé en ce que** le contour conjugué (70) est réalisé dans une région de pivotement du levier de serrage (26) entre la position de libération et la position de serrage de manière à coopérer par engagement par force avec l'élément de blocage (68).

3. Outil manuel (10) selon l'une quelconque des revendications précédentes, **caractérisé en ce que** le contour conjugué (70) présente, dans la position de serrage du levier de serrage (26), une position d'encliquetage pour l'élément de blocage (68).

4. Outil manuel (10) selon l'une quelconque des revendications précédentes, **caractérisé en ce que** le contour conjugué (70) est disposé sur le levier de serrage (26) et l'élément de blocage (68) est disposé sur le boîtier (16).

5. Outil manuel (10) selon l'une quelconque des revendications précédentes, **caractérisé en ce que** le contour conjugué (70) est disposé sur une région périphérique du levier de serrage (26) décalée radialement depuis l'axe de pivotement (32).

6. Outil manuel (10) selon l'une quelconque des revendications précédentes, **caractérisé en ce que** le contour conjugué (70) est disposé sur une surface latérale (33, 34) du levier de serrage (26).

7. Outil manuel (10) selon l'une quelconque des revendications 2 à 3, **caractérisé en ce que** l'élément de blocage (68) est disposé sur le levier de serrage (26) et le contour conjugué (70) est disposé sur le boîtier (16).

8. Outil manuel (10) selon l'une quelconque des revendications 2 à 3, **caractérisé en ce que** l'élément de blocage (68) est disposé sur l'axe de pivotement (32).
